# EUROPÄISCHE PATENTSCHRIFT

(11) **EP 0 873 059 B1**
(45) Veröffentlichungstag und Bekanntmachung des Hinweises auf die Patenterteilung: **24.05.2000**
(21) Anmeldenummer: 96942169.2
(22) Anmeldetag: 13.12.1996
(51) Int. Cl.: A43B 5/04

(54) **VORRICHTUNG ZUR EINSTELLUNG DER SEITENNEIGUNG EINES SCHUH-OBERTEILES EINES SPORTSCHUHES**
DEVICE FOR THE ADJUSTMENT OF THE INCLINATION OF THE UPPER PART OF A SPORTS SHOE
DISPOSITIF DE REGLAGE DE L'INCLINAISON LATERALE DE LA PARTIE SUPERIEURE D'UNE CHAUSSURE DE SPORT

(30) Priorität: 04.01.1996 AT 1496
(43) Veröffentlichungstag der Anmeldung: 28.10.1998
(73) Patentinhaber: ATOMIC Austria GmbH, 5541 Altenmarkt im Pongau (AT)
(72) Erfinder: LÖCKER, Josef, A-8570 Voitsberg (AT)
(74) Vertreter: Weinzinger, Arnulf, Dipl.-Ing.
(86) Internationale Anmeldenummer: AT9600247
(87) Internationale Veröffentlichungsnummer: WO9724939

(56) Entgegenhaltungen:
- EP-A- 0 439 721
- EP-A- 0 570 053
- CH-A- 682 621
- DE-A- 2 535 793
- FR-A- 2 682 571

## Beschreibung

Die Erfindung betrifft eine Vorrichtung zur Einstellung der Seitenneigung eines Schuh-Oberteiles eines Sportschuhes, der an einem schalenförmigen Schuh-Unterteil mittels Gelenkzapfen in Schuhlängsrichtung schwenkbar gelagert ist, mit zumindest einem, an einem der Schuhteile beweglich gelagerten Stellglied zur Höhenverstellung zumindest einer Längsseite des Schuh-Oberteiles in unterschiedliche Höhenposition relativ zum Schuh-Unterteil, und mit einer Klemmeinrichtung, mit deren Hilfe der Schuh-Oberteil am Schuh-Unterteil in der eingestellten Höhenposition feststellbar ist.

Eine derartige Vorrichtung findet insbesondere bei einem Skischuh, Eislaufschuh oder Rollschuh Verwendung, und der Schuh-Unterteil ist dabei insbesondere eine stare Schale oder Unterschale aus Kunststoff, wogegen es sich beim Schuh-Oberteil (ebenfalls aus Kunststoff) um einen Schaft oder eine Manschette, aber auch eine Heckklappe handeln kann.

Aus der Gattungsgemäßen DE 39 19 430 A1 ist eine Vorrichtung zur Einstellung der Seitenneigung (sog. Canting) eines Schaftes eines Skischuhes bekannt, bei welcher im Schaft ein Zahnsegment fest angeordnet ist, in das als Stellglied eine gezahnte Rolle eingreift, die fest, aber drehbar in der Schuhschale gelagert ist. Die gezahnte Rolle ist dabei auf einem als Gelenkzapfen vorgesehenen Zugbolzen aufgezogen, der drehbar in der Schuhschale gelagert ist; ein an dem Zugbolzen angelenkter Hebel ermöglicht einerseits eine Höhenverstellung des Schaftes relativ zur Schuhschale durch Verdrehen und andererseits auch eine Fixierung dieser eingestellten Höhenposition durch Festklemmen. Durch diese Anordnung soll eine stufenweise Einstellung der Neigung des Schuhschaftes erzielt werden. Praktisch ist durch die direkte Übersetzung zwischen der gezahnten Rolle und dem Zahnsegment aber nur eine grobe Einstellung der Höhenposition des Schuhschaftes relativ zur Schuhschale erzielbar. Außerdem können sich bei dieser Anordnung Rückstellkräfte, bedingt durch Materialspannungen bei einer einseitigen Höhenverstellung, die vor allem im Schuhschaft auftreten, bei einer erwünschten Feineinstellung nachteilig auswirken.

Des weiteren wurde in der EP 0 111 472 A1 eine Vorrichtung zur Anpassung der Seitenneigung einer Manschette relativ zu einer Schale eines Skischuhes vorgeschlagen, bei der seitlich in der Manschette ein Langloch vorgesehen ist, welches von einem Zugglied durchsetzt wird. Über einen Kopf des Zuggliedes wird ein Zwischenstück gegen die Außenseite der Manschette gepreßt, wobei je nach Lage des Zwischenstückes relativ zur Längsrichtung des Langloches eine Höhenverstellung ermöglicht wird. Ähnliche auf einer bloßen Klemmung basierende Vorrichtungen zur Seitenneigungs-Einstellung sind aus der US 4 567 617 A und EP 0 570 053 A1 bekannt. Auch diese Vorrichtungen ermöglichen keine "echte" gesteuerte Feineinstellung der Höhenposition des Schuh-Oberteils (nämlich der Manschette) relativ zum Schuh-Unterteil (der Schale).

Weiters ist aus der FR 2 682 570 A1 eine Vorrichtung zur Einstellung der Seitenneigung eines Schaftes eines Skischuhes relativ zur Schuhschale bekannt, bei welcher der Schwenkpunkt des Schaftes im Fersenbereich liegt und dazu eine Kipp-Lagerung für den Schaft in diesem Bereich vorgesehen ist. Beidseitig des Knöchelabschnittes angeordnete Exzenter-Canting-Verstelleinrichtungen erlauben wiederum eine nur grobe Einstellung der Seitenneigung des Schaftes relativ zur Schale.

In ähnlicher Weise ist eine nur grobe Seitenneigungs-Einstellung bei der Vorrichtung gemäß DE 33 19 749 A1 möglich, die eine Einstellung in nur einigen wenigen diskreten Einstellpositionen erlaubt. Dabei ist auch von Nachteil, daß bei dieser Vorrichtung mit engen Toleranzen herzustellende kleine Lagerkörper mit Zwischenriegel erforderlich sind.

Es ist Aufgabe der vorliegenden Erfindung, eine Vorrichtung der eingangs genannten Art zu schaffen, mit deren Hilfe eine präzise und stufenlose Einstellung der Seitenneigung des Schuh-Oberteils relativ zum Schuh-Unterteil sowie eine stabile Fixierung in dieser eingestellten Lage ermöglicht wird, wobei auftretende Rückstellkräfte auch vor der Feststellung mit Hilfe der Klemmeinrichtung nicht zur Wirkung kommen sollen.

Zur Lösung dieser Aufgabe ist erfindungsgemäß vorgesehen, daß das zumindest eine Stellglied wenigstens eine am Gelenkzapfen dieser Schuhlängsseite anliegende Steuerfläche aufweist, die für eine Höhenverstellung des Schuh-Oberteils unter einem Winkel zur Bewegungsrichtung des Stellgliedes verläuft. Da diese Ausbildung einer "schiefen Ebene" oder "Keilfläche" entspricht, kommen auch die Vorteile letzterer zum Tragen, wie verminderter Kraftaufwand, Umsetzung einer horizontalen Kraft in eine vertikale Kraft am Gelenkzapfen und freie Wahl der Steigung. Hierbei kann die konstruktive Ausbildung der Vorrichtung vereinfacht bzw. deren Bedienung erleichtert werden. Insbesondere ist von Vorteil, daß das System mit dem Stellglied nach einer "Canting"-Einstellung und noch vor Anziehen der Klemmeinrichtung etwaigen Rückstellkräften einen ausreichenden Widerstand entgegenzusetzen vermag, so daß die gewünschte Seitenneigung exakt fixiert werden kann. Dabei ist es auch nicht von Bedeutung, ob eine derartige Seitenneigungs-Einstellvorrichtung bloß einseitig am Schuh (insbesondere im Bereich des äußeren Knöchels) oder beidseitig (innen und außen) vorgesehen wird.

Bei der Einstellung der gewünschten Seitenneigung ist der Schuh-Oberteil relativ zum Schuh-Unterteil am Gelenkzapfen derart zu bewegen, daß nur eine Auf- bzw. Ab-Bewegung (allgemein in Richtung der Achse des Schuh-Oberteiles) erfolgt. Um dies auf besonders einfache und verläßliche Weise sicherzustellen, ist es günstig, wenn an der Schuh-Außenseite im Bereich des Gelenkzapfens eine steife Abdeckung angebracht ist, die ein allgemein vertikales, vorzugsweise in Richtung der Oberteil-Achse verlaufendes Langloch aufweist. An sich wäre es aber denkbar, daß eine entsprechende allgemeine "vertikale" Gelenkzapfen-Führung einfach an jenem Schuhteil selbst, an dem das Stellglied befestigt ist, vorgesehen wird (beispielsweise in Form einer Nut oder eines Langloches).

Eine baulich besonders einfache und zweckmäßige Ausführungsform der erfindungsgemäßen Vorrichtung besteht darin, daß das Stellglied plattenförmig ausgebildet ist und einen Längsschlitz aufweist, dessen Ränder eine obere und eine untere Steuerfläche bilden. Auf diese Weise kann sowohl eine Aufwärtsbewegung als auch eine Abwärtsbewegung des Schuh-Oberteils relativ zum Schuh-Unterteil zwangsweise herbeigeführt und feinfühlig gesteuert werden.

Für die platzsparende Unterbringung der einzelnen Bestandteile der "Canting"-Vorrichtung ist es besonders günstig, wenn das Stellglied am Schuh-Oberteil, vorzugsweise schwenkbar, gelagert ist und der dem Stellglied zugeordnete Gelenkzapfen fest mit dem Schuh-Unterteil verbunden ist.

Des weiteren ist für die einfache und stufenlose Betätigung der erfindungsgemäßen Vorrichtung vorteilhaft, wenn das Stellglied als Zahnsegmentplatte ausgebildet ist, deren Zahnung mit einem am Schuh-Oberteil drehbar gelagerten Antriebszahnrad kämmt.

Wie bereits erwähnt ist bei der Canting-Vorrichtung gemäß der DE 39 19 430 A1 zur Betätigung ein am Zugbolzen angelenkter Hebel vorgesehen, was nicht nur aufwendig ist, sondern auch deshalb nachteilig ist, da ein zusätzlicher Bauteil über die Außenfläche des Schuhes vorsteht. Demgegenüber ist gemäß der Erfindung bevorzugt vorgesehen, daß das Antriebszahnrad einfach an einer äußeren Stirnseite seiner Welle einen Schraubendreher-Schlitz aufweist und von der Schuhaußenseite her mittels Schraubendreher betätigbar ist. Dadurch wird eine bauliche Vereinfachung erzielt, wobei die vergleichsweise vielleicht nicht so bequeme Betätigung deshalb nicht von Bedeutung ist, da die Seitenneigung in der Regel nur einmal vom jeweiligen Benützer eingestellt wird und dann in dieser Einstellung verbleibt.

In Hinblick auf die erwünschte Selbsthemmung ist es vorteilhaft, wenn das Übersetzungsverhältnis zwischen dem Antriebszahnrad und der Zahnsegmentplatte 1:5 bis 1:10, vorzugsweise ca. 1:7, beträgt. Hierdurch wird einerseits der Einfluß der bei der Einstellung auftretenden Rückstellkräfte weitestgehend verringert, andererseits doch eine merkbare, bequeme Verstellung beim Verdrehen des Antriebszahnrades ermöglicht.

Um eine stabile Führung des Stellgliedes während der Einstell-Bewegung zu gewährleisten, ist es auch günstig, wenn das plattenförmige Stellglied einen leistenförmigen Vorsprung aufweist, der bei der Bewegung des Stellgliedes in einer Führungsnut des Schuh-Oberteiles geführt ist.

Von Vorteil ist es hier auch, wenn zur optischen Kontrolle der Einstellung der Seitenneigung der leistenförmige Vorsprung mit einer Skala versehen ist, welche über eine Sichtöffnung im Boden der Führungsnut und gegebenenfalls in der äußeren, am Schuh-Oberteil im Bereich der Zahnsegmentplatte angebrachten Abdeckung zugänglich ist.

Damit der Einstellmechanismus gegen mechanische Stöße, Schläge oder Einwirkungen beim Rammen mit harten Oberflächen von Gegenständen wirksam geschützt wird, ist es auch vorteilhaft, wenn die Abdeckung aus Metall oder Hartkunststoff besteht.

Eine baulich einfache und günstige Lagerung des Antriebszahnrades besteht darin, daß die Abdeckung eine Bohrung zur Lagerung der Welle des Antriebszahnrades aufweist.

Um eine noch stabilere Lage des Antriebszahnrades relativ zur Zahnsegmentplatte zu erzielen, ist es vorteilhaft, wenn an der Innenseite des Schuh-Oberteils ein Plättchen mit einer Bohrung zur zusätzlichen Lagerung der Welle des Antriebszahnrades befestigt ist.

Zur einfachen und raschen Montage bzw. Demontage der Abdeckung ist in vorteilhafter Weise weiters vorgesehen, daß die Abdeckung einen Fortsatz aufweist, der in einem Durchlaß des Schuh-Oberteiles formschlüssig eingesetzt ist. Durch diese Maßnahme ist die Abdeckung auch gleichzeitig gegen Verdrehen relativ zum Schuh-Oberteil gesichert.

Eine wegen der besonders stabilen Zapfenführung in Richtung der Achse des Schuh-Oberteiles bevorzugte Ausführungsform ist hierbei dadurch gekennzeichnet, daß das Langloch im Bereich des Fortsatzes der Abdeckung vorgesehen ist. Das Langloch befindet sich dann in einem Bereich großer Materialdicke.

Des weiteren ist es für die Stellbewegung von Vorteil, wenn der Längsschlitz kreisbogenförmig ausgebildet ist; dabei ist es weiters günstig, wenn der Radius des kreisbogenförmigen Längsschlitzes zumindest doppelt so groß wie jener der kreisbogenförmig angeordneten Zahnung der schwenkbaren Zahnsegmentplatte ist.

In Hinblick auf die angestrebten Einstellwege bzw. Verdrehwinkel des Stellgliedes sowie die angestrebte Selbsthemmung ist es von besonderem Vorteil, wenn der Winkel zwischen der Steuerfläche und der Bewegungsrichtung des Stellgliedes zwischen 20° und 45°, vorzugsweise zwischen 30° und 40° beträgt.

Die Erfindung wird anschließend anhand eines in der Zeichnung dargestellten, derzeit besonders bevorzugten Ausführungsbeispiels, auf das sie jedoch nicht beschränkt sein soll, noch weiter erläutert. In der Zeichnung zeigen:
Fig.1 einen Skischuh in Ansicht;
Fig.2 ein Detail des Skischuhes im Schnitt nach der Linie II-II in Fig.1, in gegenüber Fig.1 größerem Maßstab; und die
Fig.3 und 4 Detaildarstellungen des Schuh-Oberteiles von innen, im wesentlichen entsprechend Fig.2, in Seitenansicht, wobei zwecks besserer Übersichtlichkeit in Fig.3 Bauteile weggelassen wurden.

Fig.1 zeigt als Beispiel für einen Sportschuh einen Skischuh 1 mit einem Schuh-Oberteil (Schaft oder Manschette, gegebenenfalls auch Heckklappe) 2, der an einem Schuh-Unterteil (Schale) 3 in Schuh-Längsrichtung schwenkbar im Knöchelbereich beidseits mittels Gelenkzapfen 4 gelagert ist.

Wie genauer aus Fig.2 ersichtlich ist, ist zumindest einer der Gelenkzapfen 4, beispielsweise jener im Bereich des äußeren Knöchels, als Gewindehülse 5 ausgebildet, die an ihrem geschlossenen Ende verdrehungssicher und gegen Längsverschiebung gesichert im oberen Abschnitt des Schuh-Unterteiles 3 eingepreßt oder eingegossen ist. In das offene Ende der Gewindehülse 5 ist eine Feststellschraube 6 eingeschraubt, deren Funktion nachstehend noch näher erläutert wird. Diese Gewindehülse 5 durchsetzt, von innen, vom Schuh-Unterteil 3, nach außen gehend (in Fig.2 von links nach rechts), zunächst einen vorzugsweise kreisbogenförmig ausgebildeten Längsschlitz 7 eines schwenkbar im Schuh-Oberteil 2 gelagerten Stellgliedes 8, welches als allgemein kreissektorförmige Zahnsegmentplatte 9 ausgebildet ist (s. Fig.1 und 4), und daran anschließend teilweise den Schuh-Oberteil 2. Die Ränder 10, 11 des Längsschlitzes 7 im Stellglied 8 bilden hierbei eine obere Steuerfläche 12 bzw. eine untere Steuerfläche 13 für den Gelenkzapfen 4 bzw. die Gewindehülse 5, wobei die Steuerflächen 12, 13 unter einem Winkel α zur Bewegungsrichtung der Zahnsegmentplatte 9 (die entsprechend einem Kreisbogen, wegen der Schwenkbewegung der Zahnsegmentplatte 9, verläuft) verlaufen, wie am besten aus Fig.4 erkennbar ist. Im Schwenkpunkt D der Zahnsegmentplatte 9 ist in dieser eine Bohrung 14 zur Aufnahme eines Zapfens 15 vorgesehen, der an der Innenseite des Schuh-Oberteiles 2 im unteren Endabschnitt desselben angeformt ist.

Die Zahnung 9' der Zahnsegmentplatte 9 kämmt mit einem im Schuh-Oberteil 2 drehbar gelagerten Antriebszahnrad 16, das einstückig mit einer Welle 17 ist; diese Welle 17 ist in Richtung zur Schuh-Außenseite in einer Bohrung 18 des Schuh-Oberteiles 2 aufgenommen und an der äußeren Stirnseite mit einem Schlitz 19 zum Ansetzen eines Schraubendrehers versehen. Dieser Schlitz 19 ist dabei über eine Bohrung 20 in einer an der Außenseite des Schuh-Oberteiles 2 im Bereich der Zahnsegmentplatte 9 angebrachten Abdeckung 21 zugänglich, wobei die Bohrung 20 zusätzlich zur Lagerung der Welle 17 dient. Als Gegenlager für die Welle 17 ist diese auf der anderen (inneren) Seite des Antriebszahnrades 16 in einer Bohrung 22 eines, in einer Ausnehmung 23 der Innenseite des Schuh-Oberteiles 2 mittels einer Schraube 24 befestigten rechteckförmigen Plättchens 25 drehbar gelagert.

Es sei hier erwähnt, daß die Ansicht der Innenseite des Schuh-Oberteiles 2 nach Fig.3 nur Ausnehmungen, Durchbrechungen bzw. Bohrungen im Schuh-Oberteil 2 zeigt, während in Fig.4 dieselbe Ansicht, jedoch mit Zahnsegmentplatte 9, Gewindehülse 5 etc., darstellt.

Die erwähnte Abdeckung 21 besteht aus Metall oder Hartkunststoff und weist im Bereich der Gewindehülse 5 bzw. Feststellschraube 6 einen nach innen abstehenden Fortsatz 26 auf, welcher der Form eines Durchlasses 27 im Schuh-Oberteil 2 angepaßt und in diesen eingesetzt bzw. eingesteckt ist (Fig.2, 3); der Durchlaß 27 ist als Langloch 28 ausgebildet, welches allgemein in axialer Längsrichtung A des Schuh-Oberteiles 2 (entsprechend der Unterschenkel-Achse) ausgerichtet ist. Im Fortsatz 26 selbst ist wiederum ein - etwas kleineres - Langloch 29 ausgespart, welches ebenfalls in Längsrichtung A des Schuh-Oberteiles 2 ausgerichtet ist und von der Gewindehülse 5 bzw. von der Feststellschraube 6 durchsetzt wird. Die Länge der Gewindehülse 5 ist so bemessen, daß sie im Abstand vom Kopf 30 der als Senkkopfschraube ausgebildeten Feststellschraube 6 endet, wobei sich der Rand des Langloches 29 im Bereich des Kopfes 30 schräg nach außen erweitert (Fig.2), um ein reibungsarmes Auf- und Abgleiten des Kopfes 30 beim Einstellen der Seitenneigung mit Hilfe der beschriebenen Vorrichtung zu ermöglichen.

Um die Einstellung der Seitenneigung auch optisch kontrollieren zu können, ist an der Zahnsegmentplatte 9 ein leistenförmiger, entsprechend einem Kreisbogen (mit dem Zentrum im Schwenkpunkt D der Zahnsegmentplatte 9) verlaufender Vorsprung 31 mit einer Skala (nicht dargestellt) angebracht, der bei einer Bewegung der Zahnsegmentplatte 9 in einer kreisbogenförmigen Führungsnut 32 des Schuh-Oberteiles 2 geführt ist. Der Boden der Führungsnut 32 sowie die Abdeckung 26 sind im Bereich der Skala unterhalb der Welle 17 mit einer Sichtöffnung 33 versehen.

Der Radius des kreisbogenförmigen Längsschlitzes 7 in der Zahnsegmentplatte 9 ist zumindest doppelt so groß gewählt wie jener der kreisbogenförmig angeordneten Zahnung 9' der Zahnsegmentplatte 9. Der Winkel α (Fig.4) zwischen der jeweiligen Steuerfläche 12, 13 des Längsschlitzes 7 und der Bewegungsrichtung des Stellgliedes 8 bzw. der Zahnsegmentplatte 9 beträgt zwischen 20° und 45°, insbesondere zwischen 30° und 40°.

Zum Einstellen der gewünschten Seitenneigung des Schuh-Oberteiles 2 relativ zum Schuh-Unterteil 3 wird zunächst die Feststellschraube 6 mittels Schraubendreher etwas gelockert, damit sich der Kopf 30 vom abgeschrägten Randbereich des Langloches 29 abhebt und damit ein zuvor vorhandener Reibungsschluß zwischen der Zahnsegmentplatte 9 einerseits und dem Schuh-Oberteil 2 und Fortsatz 26 andererseits aufgehoben wird und die durch die Teile 5, 6 gebildete Klemmeinrichtung gelöst wird. Nun wird die Welle 17 mittels Schraubendreher verdreht, wodurch die Zahnsegmentplatte 9 über das Antriebszahnrad 16 verschwenkt wird und dabei mit der oberen und unteren Steuerfläche 12 bzw. 13 an der Gewindehülse 5 mit der Feststellschraube 6, je nach Drehrichtung der Welle 17, gleitet und so über die Steuerflächen 12 oder 13 angehoben oder abgesenkt wird; in der Folge wird damit einseitig - unter elastischer Materialverformung in anderen Schuhteil-Bereichen - die Höhenposition des Schuh-Oberteiles 2 eingestellt, da sich der Gelenkzapfen 4 bzw. die Gewindehülse 5 relativ zum Schuh-Oberteil 2 in dem als Art "Kulissenführung" wirkenden Langloch 29 in Längsrichtung A des Schuh-Oberteiles 2 auf und ab bewegt. Ist die gewünschte Einstellung unter Sichtkontrolle der Skala auf dem Vorsprung 31 erreicht, so wird die Feststellschraube 6 wieder fest angezogen, d.h. die Klemmeinrichtung wieder aktiviert, um den erwähnten Reibungsschluß wieder herbeizuführen und die Seitenneigungs-Einstellung des Schuh-Oberteiles 2 zu fixieren.

Um während des Einstellvorganges, insbesondere vor und während der Fixierung der Einstellung mittels der Feststellschraube 6, eine "Selbsthemmung" zwischen dem Antriebszahnrad 16 und der Zahnsegmentplatte 9 zu begünstigen, beträgt das Übersetzungsverhältnis dieses Zahngetriebes 1:5 bis 1:10, vorzugsweise ca. 1:7.

Die Erfindung wurde vorstehend anhand eines bevorzugten Ausführungsbeispieles beschrieben, bei welchem das Stellglied als schwenkbare Zahnsegmentplatte mit Steuerflächen ausgeführt ist. Es besteht aber auch die Möglichkeit, ein linear, z.B. mittels Zahnstange mit Antriebszahnrad, mittels Schneckengetriebe, mittels Gewindestange mit Verstellmutter etc., bewegliches Stellglied vorzusehen, das mit Steuerflächen versehen oder gekoppelt ist.

Die beschriebene Seitenneigungs-Einstellung ist dabei auf Sportschuhe aller Art anwendbar, die einen relativ steifen Schuh-Oberteil und Schuh-Unterteil, insbesondere aus hartem Kunststoff, aufweisen, d.h. außer Skischuhe auch Eislaufschuhe, ein- oder zweispurige Rollschuhe oder dergleichen.

## Patentansprüche

1. Vorrichtung zur Einstellung der Seitenneigung eines Schuh-Oberteiles (2) eines Sportschuhes (1), der an einem schalenförmigen Schuh-Unterteil (3) mittels Gelenkzapfen (4) in Schuh-längsrichtung schwenkbar gelagert ist, mit zumindest einem, an einem der Schuhteile (2, 3) beweglich gelagerten Stellglied (8) zur Höhenverstellung zumindest einer Längsseite des Schuh-Oberteiles (2) in unterschiedlichen Höhenpositionen relativ zum Schuh-Unterteil (3), und mit einer Klemmeinrichtung (5, 6), mit deren Hilfe der Schuh-Oberteil (2) am Schuh-Unterteil (3) in der eingestellten Höhenposition feststellbar ist, dadurch gekennzeichnet, daß das zumindest eine Stellglied (8) wenigstens eine am Gelenkzapfen (4) dieser Schuhlängsseite anliegende Steuerfläche (12, 13) aufweist, die für eine Höhenverstellung des Schuh-Oberteils (2) unter einem Winkel (α) zur Bewegungsrichtung des Stellgliedes (8) verläuft.

2. Vorrichtung nach Anspruch 1, dadurch gekennzeichnet, daß an der Schuh-Außenseite im Bereich des Gelenkzapfens (4) eine steife Abdeckung (21) angebracht ist, die ein allgemein vertikales Langloch (29) aufweist.

3. Vorrichtung nach Anspruch 2, dadurch gekennzeichnet, daß das Langloch (29) in Richtung der Oberteil-Achse (A) verläuft.

4. Vorrichtung nach einem der Ansprüche 1 bis 3, dadurch gekennzeichnet, daß das Stellglied (8) plattenförmig ausgebildet ist und einen Längsschlitz (7) aufweist, dessen Ränder (10, 11) eine obere und eine untere Steuerfläche (12, 13) bilden.

5. Vorrichtung nach einem der Ansprüche 1 bis 4, dadurch gekennzeichnet, daß das Stellglied (8) am Schuh-Oberteil (2) gelagert ist und der dem Stellglied (8) zugeordnete Gelenkzapfen (4) fest mit dem Schuh-Unterteil (3) verbunden ist.

6. Vorrichtung nach Anspruch 5, dadurch gekennzeichnet, daß das Stellglied (8) schwenkbar am Schuh-Oberteil (2) gelagert ist.

7. Vorrichtung nach den Ansprüchen 4 bis 6, dadurch gekennzeichnet, daß das Stellglied (8) als Zahnsegmentplatte (9) ausgebildet ist, deren Zahnung (9') mit einem am Schuh-Oberteil (2) drehbar gelagerten Antriebszahnrad (16) kämmt.

8. Vorrichtung nach Anspruch 7, dadurch gekennzeichnet, daß das Antriebszahnrad (16) an einer äußeren Stirnseite seiner Welle (17) einen Schraubendreher-Schlitz (19) aufweist und von der Schuhaußenseite her mittels Schraubendreher betätigbar ist.

9. Vorrichtung nach Anspruch 7 oder 8, dadurch gekennzeichnet, daß das Übersetzungsverhältnis zwischen dem Antriebszahnrad (16) und der Zahnsegmentplatte (9) 1:5 bis 1:10, vorzugsweise ca. 1:7, beträgt.

10. Vorrichtung nach einem der Ansprüche 4 bis 9, dadurch gekennzeichnet, daß das plattenförmige Stellglied (8) einen leistenförmigen Vorsprung (31) aufweist, der bei der Bewegung des Stellgliedes (8) in einer Führungsnut (32) des Schuh-Oberteiles (2) geführt ist.

11. Vorrichtung nach Anspruch 10, dadurch gekennzeichnet, daß der leistenförmige Vorsprung (32) mit einer Skala versehen ist, welche über eine Sichtöffnung (33) im Boden der Führungsnut (32) und gegebenenfalls in der äußeren am Schuh-Oberteil (2) im Bereich der Zahnsegmentplatte (9) angebrachten Abdeckung (21) zugänglich ist.

12. Vorrichtung nach einem der Ansprüche 2 bis 11, dadurch gekennzeichnet, daß die Abdeckung (21) aus Metall besteht.

13. Vorrichtung nach einem der Ansprüche 2 bis 11, dadurch gekennzeichnet, daß die Abdeckung aus Hartkunststoff besteht.

14. Vorrichtung nach einem der Ansprüche 2 bis 13, dadurch gekennzeichnet, daß die Abdeckung (21) eine Bohrung (20) zur Lagerung der Welle (17) des Antriebszahnrades (16) aufweist.

15. Vorrichtung nach einem der Ansprüche 2 bis 14, dadurch gekennzeichnet, daß an der Innenseite des Schuh-Oberteiles (2) ein Plättchen (25) mit einer Bohrung (22) zur zusätzlichen Lagerung der Welle (17) des Antriebszahnrades (16) befestigt ist.

16. Vorrichtung nach einem der Ansprüche 2 bis 15, dadurch gekennzeichnet, daß die Abdeckung (21) einen Fortsatz (26) aufweist, der in einem Durchlaß (27) des Schuh-Oberteiles (2) formschlüssig eingesetzt ist.

17. Vorrichtung nach Anspruch 16, dadurch gekennzeichnet, daß das Langloch (28) im Bereich des Fortsatzes (26) der Abdeckung (21) vorgesehen ist.

18. Vorrichtung nach einem der Ansprüche 4 bis 17, dadurch gekennzeichnet, daß der Längsschlitz (7) kreisbogenförmig ausgebildet ist.

19. Vorrichtung nach Anspruch 18, dadurch gekennzeichnet, daß der Radius des kreisbogenförmigen Längsschlitzes (7) zumindest doppelt so groß wie jener der kreisbogenförmig angeordneten Zahnung (9') der schwenkbaren Zahnsegmentplatte (9) ist.

20. Vorrichtung nach einem der Ansprüche 1 bis 19, dadurch gekennzeichnet, daß der Winkel (α) zwischen der Steuerfläche (12, 13) und der Bewegungsrichtung des Stellgliedes (8) zwischen 20° und 45° beträgt.

21. Vorrichtung nach Anspruch 20, dadurch gekennzeichnet, daß der Winkel (α) zwischen der Steuerfläche (12, 13) und der Bewegungsrichtung des Stellgliedes (8) zwischen 30° und 40° beträgt.

## Claims

1. An arrangement for adjusting the lateral inclination of a boot upper part (2) of a sports boot (1) which is mounted on a shell-shaped boot lower part (3) by means of an articulation pin (4) so as to be pivotable in the longitudinal direction of the boot comprising at least one adjustment element (8) movably mounted on one of the boot parts (2, 3) for adjusting the height of at least one longitudinal side of the boot upper part (2) at different height levels relative to the boot lower part (3), and with a clamping device (5, 6) by aid of which the boot upper part (2) is fixable on the boot lower part (3) in the adjusted height level, characterised in that the at least one adjustment element (8) comprises at least one cam surface (12, 13) engaging the articulation pin (4) of this longitudinal side of the boot, which cam surface extends under an angle (α) to the direction of movement of the adjustment element (8) for a height adjustment of the boot upper part (2).

2. An arrangement as set forth in claim 1, characterised in that a stiff cover (21) is attached on the external side of the boot in the region of the articulation pin (4), the cover having a generally vertical long hole (29).

3. An arrangement as set forth in claim 2, characterised in that the long hole (29) extends in the direction of the axis (A) of the upper part.

4. An arrangement according to any one of claims 1 to 3, characterised in that the adjustment element (8) is plate-shaped and has a longitudinal slot (7) the rims (10, 11) of which constitute an upper and a lower cam surface (12, 13).

5. An arrangement according to any one of claims 1 to 4, characterised in that the adjustment element (8) is mounted on the boot upper part (2) and the articulation pin (4) associated with the adjustment pin (8) is fixedly connected with the boot lower part (3).

6. An arrangement according to claim 5, characterised in that the adjustment element (8) is pivotably mounted on the boot upper part (2).

7. An arrangement according to claims 4 to 6, characterised in that the adjustment element (8) is designed as a toothed segment plate (9) the toothing (9') of which meshes with a driving toothed wheel (16) rotatably mounted on the boot upper part (2).

8. An arrangement according to claim 7, characterised in that the driving toothed wheel (16) comprises a screw driver slit (19) on an external end side of its shaft (17) and can be actuated from the external side of the boot by means of a screw driver.

9. An arrangement according to claim 7 or 8, characterised in that the translation ratio between the driving toothed wheel (16) and the toothed segment plate (9) is from 1:5 to 1:10, preferably approximately 1:7.

10. An arrangement according to any one of claims 4 to 9, characterised in that the plate-shaped adjustment element (8) comprises a ledge-shaped projection (31) which is guided in a guiding groove (32) of the boot upper part (2) during movement of the adjustment element (8).

11. An arrangement according to claim 10, characterised in that the ledge-shaped projection (31) is provided with a scale which is accessible via a view aperture (33) in the bottom of the guiding groove (32) and optionally is accessible in the external cover (21) attached to the boot upper part (2) in the region of the toothed segment plate (9).

12. An arrangement according to any one of claims 2 to 11, characterised in that the cover (21) is made of metal.

13. An arrangement according to any one of claims 2 to 11, characterised in that the cover is made of hard plastic.

14. An arrangement according to any one of claims 2 to 13, characterised in that the cover (21) has a bore (20) for mounting of the shaft (17) of the driving toothed wheel (16).

15. An arrangement according to any one of claims 2 to 14, characterised in that a platelet (25) with a bore (22) is attached to the inner side of the boot upper part (2) to additionally mount the shaft (17) of the driving toothed wheel (16).

16. An arrangement according to any one of claims 2 to 15, characterised in that the cover (21) has a projection (26) which is positively fit in a passage (27) of the boot upper part (2).

17. An arrangement according to claim 16, characterised in that the long hole (28) is provided in the region of the projection (26) of the cover (21).

18. An arrangement according to any one of claims 4 to 17, characterised in that the longitudinal slot (7) is circular arc-shaped.

19. An arrangement according to claim 18, characterised in that the radius of the circular arc-shaped longitudinal slot (7) is at least twice as big as that of the circularly arranged toothing (9') of the pivotable toothed segment plate (9).

20. An arrangement according to any one of claims 1 to 19, characterised in that the angle (α) between the cam surface (12, 13) and the direction of movement of the adjustment element (8) is between 20° and 45°.

21. An arrangement according to claim 20, characterised in that the angle (α) between the cam surface (12, 13) and the direction of movement of the adjustment element (8) is between 30° and 40°.

## Revendications

1. Dispositif pour le réglage de l'inclinaison latérale d'une partie supérieure de chaussure (2) d'une chaussure de sport (1) qui est montée pivotante dans la direction longitudinale de la chaussure sur une partie inférieure de chaussure en forme de coque (3) au moyen de pivots (4), comprenant au moins un organe de positionnement (8) monté mobile sur l'une des parties de chaussure (2, 3) pour le réglage en hauteur d'au moins un côté longitudinal de la partie supérieure de chaussure (2) crans différentes positions en hauteur par rapport à la partie inférieure de chaussure (3), et comprenant un système de blocage (5, 6) qui permet d'immobiliser la partie supérieure de chaussure (2) sur la partie inférieure de chaussure (3) dans la position en hauteur choisie, caractérisé en ce que l'organe de positionnement (8), au nombre d'au moins un, comporte au moins une surface de commande (12, 13) qui est appliquée contre le pivot (4) de ce côté longitudinal de chaussure et qui, pour le réglage en hauteur de la partie supérieure de chaussure (2), s'étend selon un angle (α) par rapport à la direction de déplacement de l'organe de positionnement (8).

2. Dispositif selon la revendication 1, caractérisé en ce qu'un cache rigide (21) pourvu d'un trou oblong sensiblement vertical (29) est disposé sur le côté extérieur de la chaussure dans la zone du pivot (4).

3. Dispositif selon la revendication 2, caractérisé en ce que le trou oblong (29) s'étend dans la direction de l'axe (A) de la partie supérieure.

4. Dispositif selon l'une des revendications 1 à 3, caractérisé en ce que l'organe de positionnement (8) est configuré en plaque et est pourvu d'une fente longitudinale (7) dont les bords (10, 11) forment une surface supérieure de commande (12) et une surface inférieure de commande (13).

5. Dispositif selon l'une des revendications 1 à 4, caractérisé en ce que l'organe de positionnement (8) est monté sur la partie supérieure de chaussure (2), et le pivot (4) associé à l'organe de positionnement (8) est solidarisé à la partie inférieure de chaussure (3).

6. Dispositif selon la revendication 5, caractérisé en ce que l'organe de positionnement (8) est monté pivotant sur la partie supérieure de chaussure (2).

7. Dispositif selon les revendications 4 à 6, caractérisé en ce que l'organe de positionnement (8) est configuré en plaque à segment denté (9) dont la denture (9') engrène avec une roue d'entraînement dentée (16) montée en rotation sur la partie supérieure de chaussure (2).

8. Dispositif selon la revendication 7, caractérisé en ce que la roue d'entraînement dentée (16) comporte une fente pour tournevis (19) sur une face frontale extérieure de son arbre (17) et peut être actionnée par le côté extérieur de la chaussure au moyen d'un tournevis.

9. Dispositif selon la revendication 7 ou 8, caractérisé en ce que le rapport de transmission entre la roue d'entraînement dentée (16) et la plaque à segment denté (9) est compris entre 1:5 et 1:10 et, de préférence, égal à environ 1:7.

10. Dispositif selon l'une des revendications 4 à 9, caractérisé en ce que l'organe de positionnement en forme de plaque (8) comporte une saillie formant barrette (31) qui, lors du déplacement de l'organe de positionnement (8), est guidée dans une gorge de guidage (32) de la partie supérieure de chaussure (2).

11. Dispositif selon la revendication 10, caractérisé en ce que la saillie formant barrette (32) est pourvue d'une graduation qui est accessible à travers un hublot (33) ménagé dans le fond de la gorge de guidage (32) et éventuellement dans le cache extérieur (21) disposé sur la partie supérieure de chaussure (2) dans la zone de la plaque à segment denté (9).

12. Dispositif selon l'une des revendications 2 à 11, caractérisé en ce que le cache (21) est en métal.

13. Dispositif selon l'une des revendications 2 à 11, caractérisé en ce que le cache est en matière plastique dure.

14. Dispositif selon l'une des revendications 2 à 13, caractérisé en ce que le cache (21) est pourvu d'un alésage (20) pour soutenir l'arbre (17) de la roue d'entraînement dentée (16).

15. Dispositif selon l'une des revendications 2 à 14, caractérisé en ce qu'une plaquette (25) pourvue d'un alésage (22) fournissant un soutien supplémentaire à l'arbre (17) de la roue d'entraînement dentée (16) est fixée au côté intérieur de la partie supérieure de chaussure (2).

16. Dispositif selon l'une des revendications 2 à 15, caractérisé en ce que le cache (21) comporte un prolongement (26) qui est logé par complémentarité de formes dans un passage (27) de la partie supérieure de chaussure (2).

17. Dispositif selon la revendication 16, caractérisé en ce que le trou oblong (28) est pratiqué dans la zone du prolongement (26) du cache (21).

18. Dispositif selon l'une des revendications 4 à 17, caractérisé en ce que la fente longitudinale (7) est configurée en arc de cercle.

19. Dispositif selon la revendication 18, caractérisé en ce que le rayon de la fente longitudinale en arc de cercle (7) est au moins deux fois plus grand que celui de la denture (9') disposée en arc de cercle de la plaque pivotante à segment denté (9).

20. Dispositif selon l'une des revendications 1 à 19, caractérisé en ce que l'angle (α) formé entre la surface de commande (12, 13) et la direction de déplacement de l'organe de positionnement (8) est compris entre 20° et 45°.

21. Dispositif selon la revendication 20, caractérisé en ce que l'angle (α) formé entre la surface de commande (12, 13) et la direction de déplacement de l'organe de positionnement (8) est compris entre 30° et 40°.
